# EUROPÄISCHE PATENTSCHRIFT

(11) **EP 0 184 607 B1**
(45) Veröffentlichungstag und Bekanntmachung des Hinweises auf die Patenterteilung: **02.11.1988**
(21) Anmeldenummer: 85108772.6
(22) Anmeldetag: 13.07.1985
(51) Int. Cl.: A43C 15/16, A43B 13/26

(54) **Stollensystem für Sportschuhe, insbesondere Fussballschuhe**
Studs system for sports shoes, in particular for football shoes
Système de crampons pour chaussures de sport, en particulier pour chaussures de football

(30) Priorität: 01.12.1984 EP 84114627
(43) Veröffentlichungstag der Anmeldung: 18.06.1986
(73) Patentinhaber: ITW-ATECO GmbH, D-22844 Norderstedt (DE)
(72) Erfinder: Arff, Heino, D-2000 Hamburg 20 (DE)
(74) Vertreter: Patentanwälte Hauck, Graalfs, Wehnert, Döring, Siemons

(56) Entgegenhaltungen:
- DE-A- 3 242 606
- GB-A- 475 623

## Beschreibung

Die Erfindung bezieht sich auf einen Stollen für Sportschuhe, insbesondere Fußballschuhe nach dem Oberbegriff des Patentanspruchs 1.

Aus der DE-OS-3 242 606 ist ein Stollen für Sportschuhe bekanntgeworden, bei dem die Fassung in der Laufsohle im Inneren mindestens zwei in Umfangsrichtung beabstandete von der Fassungsöffnung abgewandte erste Pfannenflächen aufweist. Ein Stollenkörper ist mit einem Befestigungsansatz verbunden, an den mindestens zwei in Umfangsrichtung beabstandete, zum Stollenkörper hinweisende Lagerflächen geformt sind, die beim Einsetzen und nach dem Verdrehen des Befestigungsansatzes um einen vorgegebenen Drehwinkel im wesentlichen unter Flächenberührung gegen die ersten Pfannenflächen der Fassung anliegen. Am Stollenkörper ist eine weitere Lagerfläche angeformt, die unter Druck von unten gegen die Laufsohle anliegt, wenn die Pfannen- und die Lagerflächen in Eingriff sind. Mindestens zwei Lagerzapfen am Befestigungsansatz bilden mit komplementären Schlitzen in der Fassung einen Bajonettverschluß. In der Fassung sind außerdem Anschlagflächen vorgesehen, gegen die sich die Lagerzapfen anlegen. Schließlich ist eine Verdrehsicherung zwischen Befestigungsansatz und Fassung vorgesehen, die einem Zurückdrehen des eingedrehten Befestigungsansatzes Widerstand entgegensetzt. Im bekannten Falle besteht sie aus einem abfallenden Rampenabschnitt auf den die Zapfen nach einer Verdrehung des Befestigungsansatzes gelangen, was zu einem teilweise Entlasten der Spannung zwischen Lager- und Pfannenflächen führt. Bei einem Zurückdrehen müssen die Zapfen den abfallenden Rampenabschnitt wieder entlang nach oben laufen, was eine bestimmte Rückdrehkraft erfordert. Wenn jedoch die Zapfen ebenfalls tragende Funktion übernehmen sollen, ist eine solche Verdrehsicherung unter Umständen unzureichend.

Der Erfindung liegt die Aufgabe zugrunde, einen Stollen für Sportschuhe, insbesondere Fußballschuhe, zu schaffen, der eine wirksame Verdrehsicherung aufweist.

Diese Aufgabe wird erfindungsgemäß durch die Merkmale des Kennzeichnungsteils des Patentanspruchs 1 gelöst..

Bei dem erfindungsgemäßen Stollen sind in der Fassung radiale, sich axial erstreckende, elastisch nachgebende Erhebungen geformt, die jeweils zwischen einer Anschlagfläche und einem Schlitz in der Fassung angeordnet sind. Beim Eindrehen des Befestigungsansatzes werden die Erhebungen von den radial außen liegenden Flächen der Lagerzapfen verformt. Die Verformung der Erhebungen wird rückgängig gemacht, so daß nunmehr diese eine Verdrehsicherung bilden.

Ein sicherer Sitz der Lagerzapfen in der Fassung wird erhalten, wenn nach einer Ausgestaltung der Erfindung der Lagerzapfen annähernd dem Querschnitt des Raums zwischen der Erhebung und der zugeordneten Anschlagfläche entspricht. Ist die Außenkontur der Erhebung kreisbogenförmig, was besonders vorteilhaft ist, weist der Vorsprung eine Hohlkehle auf, in die sich die Erhebung schmiegt, wenn der Vorsprung mit der anderen Seite an der Anschlagfläche anliegt. Um die Elastizität der Erhebung zu verbessern, ist es erfindungsgemäß vorteilhaft, die Erhebung hohl auszuführen oder durch eine rückseitige Ausnehmung freizumachen. Die vordere mit der Erhebung zuerst in Eingriff tretende Kante des Vorsprungs ist nach einer weiteren Ausgestaltung der Erfindung in vorteilhafter Weise gerundet, um eine plastische Verformung oder ein Verschmieren des Materials zu verhindern.

Die Unterseite der Zapfen bildet eine weitere Fläche, über die sich der Befestigungsansatz an der Fassung abstützt. Die Zapfen können daher verhältnismäßig kräftig ausgeführt sein und sich über einen Bogenwinkel von 60 bis 70° erstrecken. Übernehmen die Zapfen Stützfunktion, ist es nach einer anderen Ausgestaltung der Erfindung zweckmäßig, wenn Kugelabschnittsflächen, welche die ersten Pfannenflächen bilden, lediglich unterhalb der Lagerzapfen geformt sind. Ferner kann in diesem Zusammenhang das untere dem Stollenkörper zugewandte Ende der kugelabschnittsförmigen Lagerfläche von einer radialen Lagerfläche begrenzt sein, die mit einer radialen dritten Pfannenfläche zwischen dem Schlitz und der Anschlagfläche zusammenwirkt.

Um die Lager- und Pfannenflächen von den aufzunehmnden Kräften teilweise zu entlasten, sieht eine weitere Ausgestaltung der Erfindung vor, daß der Stollenkörper unterhalb der Lagerflächen des Befestigungsansatzes einen zylindrischen oder konischen, vorzugsweise kreisförmig umlaufenden Anlagenabschnitt aufweist, der mit einem entsprechenden zylindrischen oder konischen Abschnitt der Sohle zusammenwirkt.

Die ausschließlich axial auf den Stollen wirkenden Kräfte sind nicht kritisch. Seitlich angreifende Kräfte können lediglich Dreh- und Biegemomente entfalten und den Sitz des Befestigungsansatzes in der Sohle beeinträchtigen. Eine zylindrische oder konische Abstützfläche der Sohle, die mit einer entsprechenden Anlagefläche des Stollenkörpers zusammenwirkt, überträgt dabei seitliche Kräfte unmittelbar auf die Sohle und entlastet mithin den Befestigungsansatz. In diesem Zusammenhang ist eine weitere Ausgestaltung der Erfindung vorteilhaft, bei der oberhalb und/oder unterhalb des konischen Anlageabschnitts radiale, vorzugsweise kreisförmig umlaufende Anlageabschnitte geformt sind, die mit entsprechenden radialen Anlageabschnitten der Sohle zusammenwirken.

Schraubstollen bekannter Bauart haben mehrere in Umfangsrichtung beabstandete achsparallele Ausnehmungen, in die entsprechende Vorsprünge eines Steckschlüssels eingreifen, um den Stollenkörper ein- bzw. auszuschrauben. Beim erfindungsgemäßen Stollen wird dieser beim Herausdrehen nicht automatisch von der Sohle gelöst. Vielmehr muß eine gewisse Zugkraft aufgebracht werden, um den Befestigungsansatz aus der Fassung zu lösen. Daher sieht eine Ausgestaltung der Erfindung vor, daß an der Außenseite im Stollenkörper mehrere in Umfangsrichtung beabstandete bajonettschlitzartige Ausnehmungen geformt sind mit dem Hinterschnitt am oberen Ende. Nasen im Steckschlüssel gelangen in den Hinterschnitt, wenn der Stollen ein- bzw. ausgedreht wird. Zu diesem Zweck haben die Nasen oder radiale Ansätze im Steckschlüssel nur eine kurze axiale Erstreckung.

Ein Ausführungsbeispiel der Erfindung wird nachfolgend anhand von Zeichnungen näher erläutert.
Fig. 1 zeigt eine Druntersicht unter eine Sohle mit einem Stollen nach der Erfindung.
Fig. 2 zeigt einen Schnitt durch einen Stollen nach der Erfindung.
Fig. 3 zeigt eine Draufsicht auf den Stollen in der Fassung nach Fig. 2.
Fig. 4 zeigt eine Druntersicht unter eine Fassung nach Fig. 2 ohne Stollen.
Fig. 5 zeigt einen Schnitt durch die Fassung nach Fig. 4 entlang der Linie 12 - -12.
Fig. 6 zeigt einen Schnitt durch die Fassung nach Fig. 4 entlang der Linie 13 -13.
Fig. 7 zeigt eine Draufsicht auf die Fassung nach Fig. 2 ohne Stollen.

In Fig. 1 ist die Druntersicht unter eine Laufsohle 10b eines Fußballschuhs dargestellt, die durch Anspritzen von Kunststoffmaterial an das Oberleder oder in einem getrennten Arbeitsgang geformt wird. Beim Formen der Sohle 10b werden zuvor Sohlensegmente 77, 77a in die Form gelegt. Sie können andersfarbig gestaltet sein. Mit den Sohlensegmenten 77, 77a werden einteilig Fassungen zur Aufnahme von Stollen 100b geformt, die auf noch zu beschreibende Weise in die Fassung einsetzbar bzw. aus ihr entfernbar sind.

Bei der Ausführungsform nach den Figuren 9 bis 14 sind mit der vorangehend beschriebenen Ausführungsform gleiche Teile mit gleichen Bezugszeichen versehen, die jedoch zusätzlich mit einem b versehen sind.

Der Stollen 100b, besteht aus einem Stollenkörper 101b und einem Befestigungsansatz 18b. Im Stollenkörper 101 b sind an drei in Umfangsrichtung um 120° versetzten Stellen eine achsparallele Längsnut 121b und eine Umfangsnut 122b geformt. Durch die Umfangsnut 122b sind die Schultern 123b, 124b geformt. Die achsparallele Nut 121b ist mit abgeflachten Randkanten versehen, wobei sich die Abflachung zur Umfangsnut 122b verbreitert, wie bei 150b dargestellt.

Der Stollenkörper 101 b erweitert sich konisch zur Sohle 10b hin und bildet einen Flansch 106b, der gegen die Unterseite der Sohle 10b anliegt. Einim Durchmesser kleinerer konischer eine Lagerfläche 103b bildender Ansatz des Befestigungsansatzes 18b sitzt in einem konischen Abschnitt 105b in der Sohle 10b. Wie aus Fig. 3 zu erkennen, ist der Befestigungsansatz 18b an diametral gegenüberliegenden Bereichen. wie bei 41 b, 42b gezeigt, zylindrisch geformt, und zwar mit einer Bogenlänge von mehr als 90°. Am Befestigungsansatz 18b sind diametral gegenüberliegend Zapfen 22b, 23b angeformt. Sie haben eine flache Unterseite 151b. Die Zapfen 22b, 23b sind im Querschnitt (siehe Fig. 3) annähernd trapezförmig. Ihre Außenseite ist, wie bei 152b dargestellt, kreisbogenförmig. Die eine äußere Kante ist bei 153b stark gerundet. An der anderen Kante ist eine Hohlkehle 154b geformt. Kugelabschnittsförmige Lagerflächen 20b, 21 b sind unmittelbar unterhalb der Zapfen 22b, 23b geformt. Sie enden unten in einer radialen Lagerfläche 155b.

Einzelheiten der Fassung in der Sohle 10b gehen aus den Figuren 4 bis 7 hervor. Aus der Druntersicht unter die Fassung nach Fig. 7 ist zu erkennen, daß der konische Abschnitt 105b sich über zwei diametral gegenüberliegende Sektoren erstreckt entsprechend der Bogenlänge der zylindrischen Abschnitte 41 b und 42b des Befestigungsansatzes 18b. Zwischen den Sektoren der Ausnehmung befinden sich, diametral gegenüberliegend die Einführschlitze 30b, 31 b. Auf diese Weise ist eine Einführöffnung geschaffen, die annähernd mit der Kontur des Befestigungsansatzes 18b übereinstimmt (siehe Fig. 3). Aus den Figuren 5 und 7 geht hervor, daß sich seitlich auf einer Seite an die Einführschlitze 30b, 31 b eine schräg ansteigende Rampenfläche 32b anschließt. Sie steigt bis zu einer annähernd gerade verlaufenden Pfannenfläche 156b an. Im Bereich der Umfangserstreckung der Pfannenflächen 156b und unter diesen befinden sich kugelpfannenartige Pfannenflächen 14b, 15b.

Unterhalb der kugelförmigen Pfannenflächen 14b, 15b ist eine dritte Pfannenfläche 157b gebildet, die sich vom Einführschlitz bis zu Anschlägen 39b erstreckt, die radial in die Fassungsausnehmung hineinragen und die Einführschlitze 30b, 31 b zur anderen Seite begrenzen. Wie aus den Figuren 3 und 7 hervorgeht, sind im Übergangsbereich zwischen Rampenfläche 32b und Pfannenfläche 156b radiale Erhebungen 158b geformt mit einer im Querschnitt kreisbogenförmigen Kontur. Achsparallele Bohrungen 159b entlasten die Erhebungen 158b.

Das Einsetzen eines Stollens 100b nach Fig. 2 in die beschriebene Fassung geschieht wie folgt. Der Befestigungsansatz 18b wird in Übereinstimmung mit der Öffnungskontur nach Fig. 4 gebracht. Der Stollen 100b wird so weit in die Fassung eingeschoben, bis die konische Lagerfläche 103b von dem Abschnitt 105b aufgenommen ist. Anschließend wird der Stollen 100b in Uhrezeigerrichtung gedreht. Dabei läuft die flache Unterseite 151 b der Zapfen 22b, 23b auf die schräg ansteigende Rampe 32b auf. Dadurch wird der gesamte Stollen von unten im Preßsitz gegen die Sohle 10b gedrückt. Bei der Eindrehbewegung laufen die Zapfen 22b, 23b gegen die radiale Erhebung 158b an und verformen diese elastisch. Durch die Bohrungen 159b sind die Erhebungen 158b flexibel. Nachdem die Zapfen 22b, 23b die Erhebungen 158b passiert haben, verformen sich diese in den Ausgangszustand zurück. Zu diesem Zeitpunkt liegt die Unterseite 151 b der Zapfen 22b, 23b auf den Pfannenflächen 156b. Die kugelabschnittsförmigen Lagerflächen 20b, 21 b des Befestigungsansatzes 18b liegen an den kugelförmigen Pfannenflächen 14b, 15b der Fassung an. Die Lagerflächen 155b unterhalb der Lagerflächen 20b, 21 b liegen auf den Absatz Pfannflächen 157b auf.

Nach Überwindung der Erhebungen 158b schmiegt sich die Hohlkehle 154b (der Zapfen 22b, 23b) an diese an, wie aus Fig. 3 hervorgeht. Der gesamte Zapfen ist in seiner Außenkontur so geformt, daß er annähernd formschlüssig den Raum zwischen den Anschlägen 39b und den Erhebungen 158b ausfüllt. Die Rundung an der Kante 153b sorgt für eine langsame und stetige Verformung der Erhebungen 158b beim Eindrehen des Befestigungsansatzes 18b. Die den zylindrischen Abschnitten 41 b, 42b zugewandten Flächen der Anschläge 39b haben ebenfalls Kreiskontur im Querschnitt, um eine zusätzliche Abstützung des Befestigungsansatzes 18b zu bewerkstelligen. Wie zu erkennen, ist der Befestigungsansatz 18b in einer vollständig eingedrehten Position sicher gehalten, und zwar auf der einen Seite durch Anlage der Zapfen 22b, 23b an den Anschlägen 39b und zur anderen Seite über die radialen Erhebungen 158b, die mithin eine Rückdrehsicherung bilden. Nur durch Aufbringen einer entsprechenden Drehkraft kann der Befestigungsansatz in eine Position zurückgedreht werden, in der der Stollen 100b aus der Fassung entfernt werden kann.

## Patentansprüche

1. Stollen für Sportschuhe, insbesondere Fußballschuhe, mit einer nach unten offenen Fassung in der Laufsohle (10b), wobei die Fassung im Inneren mindestens zwei in deren Umfangsrichtung beabstandete von der Fassungsöffnung abgewandte erste Pfannenflächen (156b) aufweist, einem Stollenkörper (101 b), einem mit dem Stollenkörper (101 b) verbundenen in der Fassung verankerbaren Befestigungsansatz (18b), an den mindestens zwei in Umfangsrichtung beabstandete, zum Stollenkörper (101b) weisende Lagerflächen (20b, 21 b) geformt sind, die beim Einsetzen und nach dem Verdrehen des Befestigungsansatzes (18b) um einen vorgegebenen Drehwinkel im wesentlichen unter Flächenberührung gegen die ersten Pfannenflächen (156b) der Fassung anliegen, einer weiteren am Stollenkörper (101 b) angeformten Lagerfläche (103b), die unter Druck von unten gegen die Laufsohle (10b) anliegt, wenn die Pfannen- und die Lagerflächen (156b; 20b, 21 b) in Eingriff sind, mindestens zwei Lagerzapfen (22b, 23b) am Befestigungsansatz (18b), die mit komplementären Schlitzen (30b, 31b) in der Fassung einen Bajonettverschluß bilden, Anschlagflächen in der Fassung, gegen die sich die Lagerzapfen (22b, 23b) zur Begrenzung der Eindrehbewegung des Befestigungsansatzes (18b) anlegen, und einer Verdrehsicherung zwischen Befestigungsansatz (18b) und Fassung, die einem Zurückdrehen des eingedrehten Befestigungsansatzes Widerstand entgegensetzt, dadurch gekennzeichnet, daß in der Fassung radiale, sich axial erstreckende, elastisch nachgebende Erhebungen (158b) geformt sind, die jeweils zwischen einer Anschlagfläche und einem Schlitz (30b, 31 b) in der Fassung angeordnet sind, die beim Eindrehen des Befestigungsansatzes (18b) von den radial außen liegenden Flächen (152b) der Lagerzapfen (22b, 23b) verformt werden und hinter die die Lagerzapfen (22b, 23b) am Ende der Eindrehbewegung greifen.

2. Stollen nach Anspruch 1, dadurch gekennzeichnet, daß der Querschnitt der Lagerzapfen (22b, 23b) annähernd dem Querschnitt des Raums zwischen der Erhebung (158b) und der zugeordneten Anschlagfläche entspricht.

3. Stollen nach Anspruch 1 oder 2, dadurch gekennzeichnet, daß die Kontur der Erhebung (158b) im Querschnitt kreisbogenförmig ist und der Lagerzapfen (22b, 23b) eine Hohlkehle (154b) aufweist, in die sich in der eingedrehten Stellung des Befestigungsansatzes (18b) die Erhebung (158b) einschmiegt.

4. Stollen nach einem der Ansprüche 1 bis 3, dadurch gekennzeichnet, daß die Erhebungen (158b) hohl oder durch eine rückseitige Ausnehmung freigemacht sind.

5. Stollen nach einem der Ansprüche 1 bis 4, dadurch gekennzeichnet, daß die Kante der Lagerzapfen (22b, 23b), die beim Eindrehen des Befestigungsansatzes (18b) zuerst gegen eine Erhebung (158b) anläuft, gerundet ist.

6. Stollen nach einem der Ansprüche 1 bis 5, bei dem die Fassung nahe den Schlitzen (30b, 31b) Rampenflächen (32b) aufweist, auf denen die Lagerzapfen (22b, 23b) beim Eindrehen des Befestigungsansatzes (18b) hinauflaufen derart, daß die zweite Lagerfläche gegen die Laufsohle (10b) gepreßt wird, dadurch gekennzeichnet, daß sich jeweils eine zweite Pfannenfläche (156b) an eine Rampenfläche (32b) anschließt, an der sich die Unterseite des Lagerzapfens (22b, 23b) abstützt.

7. Stollen nach Anspruch 6, bei dem die ersten Pfannenflächen (156b) der Fassung Kugelpfannenabschnitte und die ersten Lagerflächen (20b, 21b) am Befestigungsansatz (18b) Kugelabschnittsflächen (14b, 15b) sind, dadurch gekennzeichnet, daß die Kugelabschnittsflächen (14b, 15b) lediglich unterhalb der Lagerzapfen (22b, 23b) geformt sind.

8. Stollen nach Anspruch 7, dadurch gekennzeichnet, daß das untere dem Stollenkörper (101b) zugewandte Ende der kugelabschnittsförmigen Lagerfläche (20b, 21 b) von einer radialen Lagerfläche (155b) begrenzt ist, die mit einer radialen dritten Pfannenfläche (157) zwischen dem Schlitz (30b, 31 b) und der Anschlagfläche zusammenwirkt.

9. Stollen nach einem der Ansprüche 1 bis 8, dadurch gekennzeichnet, daß der Stollenkörper (101 b) unterhalb der Lagerflächen (20b, 21 b) des Befestigungsansatzes (18b) einen zylindrischen oder konischen, vorzugsweise kreisförmig umlaufenden Anlagenabschnitt (103b) aufweist, der mit einem entsprechenden zylindrischen oder konischen Abschnitt (105b) der Sohle (10b) zusammenwirkt.

10. Stollen nach Anspruch 9, dadurch gekennzeichnet, daß oberhalb und/oder unterhalb des konischen Anlageabschnitts (103b) radiale, vorzugsweise kreisförmig umlaufende Anlageabschnitte (106b) geformt sind, die mit entsprechenden radialen Anlageabschnitten der Sohle (10b) zusammenwirken.

11. Stollen nach einem der Ansprüche 1 bis 10, dadurch gekennzeichnet, daß an der Außenseite im Stollenkörper (101 b) mehrere in Umfangsrichtung beabstandete bejonettschlitzartige Ausnehmungen (120b) geformt sind mit dem Hinterschnitt (123b, 124b) am oberen Ende.

12. Stollen nach Anspruch 11, dadurch gekennzeichnet, daß in beiden Drehrichtungen Hinterschnitte (123b, 124b) geformt sind.

## Claims

1. A cleat for sport shoes, especially football shoes, comprising a downward opening socket in the outsole (10b), the socket having at least two circumferentially spaced first socket surfaces (156b) provided inside thereof and facing away from the socket opening, a cleat body (101b), a fastening portion (18b) connected to the cleat body (101b) with at least two circumferentially spaced mounting surfaces (20b, 21b) formed integrally with said fastening portion facing the cleat body (101b) and which upon insertion and after rotation of the fastening portion (18b) about a predetermined angle of rotation come to lie essentially under surface contact against the first socket surfaces (156b) of the socket, a further mounting sutface (103b) formed integrally at the cleat body (101 b) and coming to lie against the socket and mounting surfaces (156b, 20b, 21 b) are in engagement with each other, at least two projections (22b, 23b) at the fastening portion (18b) which form a bayonet catch with complementary slots (31 b, 30b) in the socket, abutment surfaces in the socket against which the projections (22b, 23b) come to lie limiting thereby the turning-in movement of the fastening portion (18b) and a locking means acting between the fastening portion (18b) and the socket which resists backward rotation of the turned-in fastening portion, characterized in that radial axially extending resilient elevations (158b) are formed in the socket which are respectively arranged between an abutment surface and a slot (30b, 31 b) in the socket and which are deformed by the radially outwardly disposed surfaces (152b) on the projections (22b, 23b) when the fastening portion is being turned-in, and behind which the projections (22b, 23b) snap at the end of the turning-in movement.

2. The cleat according to claim 1, characterized in that the cross section of the projections (22b, 23b) approximately corresponds to the cross section of the space between the elevation (158b) and the associated abutment surface.

3. The cleat according to the claims 1 or 2, characterized in that the contour of the elevation (158b) is circularly shaped in cross section and that the projection (22b, 23b) is provided with a groove (154b) having the elevation (158b) snuggly engaging therein with the fastening portion (18b) in its turned-in position.

4. The cleat according to one of the claims 1 to 3, characterized in that the elevations (158b) are hollow or relieved by recess at the rear thereof.

5. The cleat according to one of the claims 1 to 4, characterized in that the edge of the projections (22b, 23b) which upon turning-in of the fastening portion (18b) is the first to engage the elevation (158b) is rounded.

6. The cleat according to any of the claims 1 to 5, in which the socket is provided with ramp surfaces (32b) adjacent the slots ( 30b, 31 b) onto which the projections (22b, 23b) are sliding such that the second mounting surface is pressed against the outsole (10b) when the fastening portion (18b) is being turned-in, characterized in that a second supporting surface (156b), respectively, joins a ramp surface (32b) with the underside of the projection (22b, 23b) being supported thereon.

7. The cleat according to claim 6, in which the first supporting surfaces (156b) of the socket are spherical socket portions and the first mounting surfaces (20b, 21 b) at the fastening portion (18b) are spherical surface portions (14b, 15b), characterized in that the spherical surface portions (14b, 15b) are formed only beneath the projections (22b, 23b).

8. The cleat according to claim 7, characterized in that the lower end of the spherical surface portion of the mounting surface (20b, 21 b) facing the cleat body ( 101b) is defined by a radial mounting surface (155b) which cooperates with a radial third supporting surface (157) between the slot (30b, 31 b) and the abutment surface.

9. The cleat according to any of the claims 1 to 8, characterized in that the cleat body (101 b) is provided with a cylindrical or conical, preferably circul arly circumferentially extending seat portion (103b) below the mounting surfaces (20b, 21 b) of the fastening portion (18b) which cooperates with a corresponding cylindrical or conical portion (105b) of the sole (10b).

10. The cleat according to claim 9, characterized in that radial, preferably circularly circumferentially extending seat portions (106b) are formed above and/or below the conical seat portion (103b) which cooperate with corresponding radial seat portions of the sole (10b).

11. The cleat according to any of the claims 1 to 10, characterized in that a plurality of circumferentially spaced bayonet slot-like recesses (120b) are formed in the outside of the cleat body (101 b) with the undercut (123b, 124b) at the upper end.

12. The cleat according to claim 11, characterized in that undercuts (123b, 124b) are formed in both directions of rotation.

## Revendications

1. Crampon pour chaussures de sport, en particulier chaussures de football, comprenant une monture ouverte vers le bas prévue dans la semelle (10b), ladite monture présentant intérieurement au moins deux premières surfaces de cuvette (156b) écartées dans sa direction périphérique et éloignées de l'ouverture de la monture, un corps de crampon (101b), un appendice de fixation (18b) relié au corps de crampon (101b) et pouvant être ancré dans la monture et sur lequel sont formées au moins deux surfaces d'appui (20b, 21b) distantes dans la direction périphérique et dirigées vers le corps de crampon, lesdites surfaces d'appui s'appliquant, lors de la mise en place et après rotation de l'appendice de fixation (18b) suivant un angle préfixé, substantiellement par contact surface contre surface, contre les premières surfaces de cuvette (156b) de la monture, une autre surface d'appui (103b) formée sur le corps de crampon (101b), laquelle s'applique avec pression par dessous contre la semelle (10b), lorsque les surfaces de cuvette et d'appui (156b; 20b, 21 b) sont en prise, au moins deux tétons d'appui (22b, 23b) sur l'appendice de fixation (18b), qui forment, avec des fentes complémentaires (30b, 31b) dans la monture, une fermeture à baïonnette, des surfaces de butée dans la monture, contre lesquelles s'appliquent les tétons d'appui (22b, 23b) pour limiter le mouvement de rotation de l'entrée de l'appendice de fixation (18b) et une sécurité anti- rotation entre l'appendice de fixation (18b) et la monture, qui oppose de la résistance à un retrait par rotation de l'appendice de fixation, caractérisé en ce que la monture présente des saillies (158b) radiales, s'étendant axialement et élastiquement déformables et disposées chacunes entre une surface de butée et une fente (30b, 31b) ménagée dans la monture, lesdites saillies étant déformées, lors de l'entrée en tournant de l'appendice de fixation, par les surface (152b) des tétons d'appui (22b, 23b) situées radialement à l'extérieur, derrière lesquelles les tétons d'appui mordent à la fin du mouvement d'entrée tournant.

2. Crampon selon la revendication 1, caractérisé en ce que la section transversale des tétons d'appui (22b, 23b) correspond approximativement à la section transversale du volume compris entre la surélévation (158b) et la surface de butée correspondante.

3. Crampon selon la revendication 1 ou 2, caractérisé en ce que le contour de la saillie (158b) a une forme en arc de cercle en section transversale et le téton d'appui (22b, 23b) comporte une rainure (154b) dans laquelle la saillie (158b) s'adapte étroitement lorsque l'appendice de fixation (18b) a été mis en place par rotation.

4. Crampon selon l'une des revendications 1 à 3, caractérisé en ce que les saillies (158b) sont creuses ou bien dégagées par un évidement du côté arrière.

5. Crampon selon l'une des revendications 1 à 4, caractérisé en ce que le bord des tétons d'appui (22b, 23b) qui bute tout d'abord, lors de l'entrée par rotation de l'appendice de fixation (18b), contre une saillie (158b), est arrondi.

6. Crampon selon l'une des revendications 1 à 5, dans lequel la monture comporte, au voisinage des fentes (30b, 31 b), des surfaces de rampe (32b) sur lesquelles montent les tétons d'appui (22b, 23b) lorsque l'appendice de fixation (18b) est mis en place par rotation, de façon que la deuxième surface d'appui vienne porter contre la semelle (10b), caractérisé en ce qu'une deuxième surface de cuvette (156b) se raccorde à chaque surface de rampe (32b) contre laquelle s'appuie le côté de dessous du téton d'appui (22b, 23b).

7. Crampon selon la revendication 6, dans lequel les premières surfaces de cuvette (156b) de la monture sont des parties de cuvette sphériques et les premières surfaces d'appui (20b, 21 b) sur l'appendice de fixation (18b) sont des parties de surfaces sphériques (14b, 15b), caractérisé en ce que les surfaces de parties sphériques (14b, 15b) sont formées seulement en dessous des tétons d'appui (22b, 23b).

8. Crampon selon la revendication 7, caractérisé en ce que l'extrémité de dessous, tournée vers le corps de crampon (101b), de la surface d'appui en forme de partie sphérique (20b, 21 b) est limitée par une surface d'appui radiale (155b), qui coopère avec une troisième surface de cuvette (157), comprise entre la fente (30b, 31b) et la surface de butée.

9. Crampon selon l'une des revendications 1 à 8, caractérisé en ce que le corps de crampon (101 b) comporte, en-dessous des surfaces d'appui (20b, 21 b) de l'appendice de fixation (18b), une partie d'application (103b) cylindrique ou conique et de préférence de révolution, qui coopère avec une partie cylindrique ou conique correspondante (105b) de la semelle (10b).

10. Crampon selon la revendication 9, caractérisé en ce qu'au-dessus et/ou en-dessous de la partie d'application conique (103b), se trouvent des parties d'application radiales et de préférence de révolution (106b) qui coopèrent avec des parties d'application radiales correspondantes de la semelle (10b).

11. Crampon selon l'une des revendications 1 à 10, caractérisé en ce que le côté extérieur du corps de crampon (101b) présente plusieurs évidements (120b) du genre fente à baïonnette, écartés dans la direction périphérique, avec une contre-dépouille (123b, 124b) à l'extrémité supérieure.

12. Crampon selon la revendication 11, caractérisé en ce que des contre-dépouilles (123b, 124b) sont formées pour les deux sens de rotation.
